# FASCICULE DE BREVET EUROPEEN

(11) **EP 0 577 858 B1**
(45) Date de publication et mention de la délivrance du brevet: **06.09.1995**
(21) Numéro de dépôt: 92110951.8
(22) Date de dépôt: 29.06.1992
(51) Int. Cl.: B65D 85/78, B65D 6/02, B65D 77/00

(54) **Emballage pour produits alimentaires en portions**
Verpackung für portionierte Lebensmittelprodukte
Package for portioned food products

(43) Date de publication de la demande: 12.01.1994
(73) Titulaire: SOCIETE DES PRODUITS NESTLE S.A., 1800 Vevey (CH)
(72) Inventeur: Soumah, Caroline, F-60000 Beauvais (FR)

(56) Documents cités:
- CH-A- 497 323
- FR-A- 2 459 186
- US-A- 2 930 162

## Description

L'invention concerne un emballage pour produits alimentaires en portions.

Le but de la présente invention est de mettre au point un emballage pour des produits alimentaires à saupoudrer. Par exemple dans le cas de crème glacée présentée sous forme de portions, on sait saupoudrer lesdites crèmes glacées avec du cacao en poudre. Dans ce cas, après le saupoudrage on prend la portion de crème glacée avec les doigts, pour la placer dans son emballage, ce qui a pour conséquence de laisser des marques de doigts sur ladite portions. Il serait donc intéressant de disposer d'un emballage pour ce genre de produits, avec lequel on éviterait toute prise manuelle de la portion.

Il est bien entendu aussi que après le saupoudrage, il faut que l'emballage permette le déplacement mécanique des portions de crème glacée ainsi produites. L'emballage selon l'invention permet donc d'éviter toute manipulation après ledit saupoudrage tout en permettant une avance des portions sur une ligne de fabrication.

L'invention concerne un emballage pour produits alimentaires en portions comprenant un élément support constitué par une tige de préhension et au moins deux plateaux pour lesdites portions solidaires du bas de ladite tige, perpendiculairement à celle-ci et une coque de protection pour coiffer lesdits plateaux, ménageant un espace pour les portions et comprenant une ouverture dans laquelle s'engage le haut de la tige de préhension.

L'emballage selon l'invention est prévu pour tout produit alimentaire à saupoudrer tel que crème glacée, gâteau et autres et le produit de saupoudrage est soit de la poudre de cacao, du sucre ou de la farine.

Lorsqu'on a déposé sur les plateaux les portions de produit alimentaire, il est important que lorsqu'on dispose la coque de protection, celle-ci ne touche pas lesdites portions. A cet effet, on prévoit sur le haut de la tige de préhension des ergots de centrage qui coopèrent avec des dégagements correspondant de l'ouverture de protection.

Il est important que l'espace entre les plateaux successifs de l'élément support soit évidé.

L'élément support comprend entre 2 et 6 plateaux disposés symétriquement par rapport à la tige de préhension. De manière préférentielle, l'élément support comporte quatre plateaux, auquel cas on prévoit quatre ergots de centrage.

La coque de protection ménage des espaces au dessus desdits plateaux pour les portions de produits alimentaires. La coque ménage autant d'espaces qu'il y a de plateaux sur l'élément support.

Pour renforcer l'élément support, il est judicieux de prévoir des nervures de renforcement, pour chaque plateau, s'étendant radialement dudit plateau vers la tige de préhension. Il peut même être intéressant que ladite nervure remonte en partie sur la tige de préhension, auquel cas l'ergot de centrage est dans le prolongement de cette nervure.

La tige de préhension est normalement de forme cylindrique ou tronconique ou de section parallélépipédique. Si on considère cet emballage pour des crèmes glacées, les portions sont soit formées, durcies puis placées sur chaque plateau de l'élément support, soit formées directement sur les plateaux puis durcies.

L'élément support est entraîné ensuite dans le tunnel de saupoudrage. La forme des plateaux permet de déposer de la poudre uniquement sur le produit et pas sur l'emballage. Après le saupoudrage, il suffit de recouvrir les portions avec la coque de protection. La présence de l'ouverture et des dégagements dans la coque permet de la centrer sur l'élément support.

L'ensemble est alors soulevé par la tige de préhension puis déposé dans une boîte de carton.

Comme chaque portion est déposée sur un plateau correspondant, il est important que ladite portion reste bien en place. Pour ce faire, il est indispensable de prévoir sur lesdits plateaux entre 1 et 6 pointes de retenue. On a constaté que deux pointes maintiennent correctement les portions sur les plateaux et facilitent la préhension par le consommateur.

Ces pointes, de forme sensiblement conique, ont une hauteur comprise entre 4 et 10mm de préférence 7mm.

D'habitude les portions déposées sur l'élément support sont de forme sphérique ou cylindrique, de sorte qu'on envisage des plateaux de forme circulaire. Etant bien entendu que d'autres formes sont également possibles.

L'élément support et la coque de protection sont fabriqués par moulage par injection ou par thermoformage avec un matériau compatible dans le domaine alimentaire, par exemple polystyrène, polypropylène, polyéthylène, polyéthylène téréphtalate, polycarbonate ou polychlorure de vinyle. L'élément support doit être rigide tandis que la coque de protection peut être de moindre épaisseur et plus souple.

D'habitude, on envisage un emballage à 4 portions ayant sensiblement la forme d'un trèfle.

La suite de la description est faite en référence aux dessins sur lesquels
**Fig 1** est une vue en perspective de l'élément support,
**Fig. 2** est une vue en perspective de la coque de protection et
**Fig. 3** est une coupe selon la ligne A-A de la fig.1.

L'élément support (1) comprend une tige de préhension (2) et des plateaux support (3). Les nervures de renforcement (4) s'étendent radialement des plateaux vers la tige de préhension. Chaque plateau comporte deux pointes de retenue (5). On a pour cet élément une forme de trèfle à quatre feuilles. Le haut de la tige de préhension comprend des ergots de centrage (6).

La coque de protection (7) comporte quatre niches (9) ménageant une espace pour les portions de crème glacée recouverte de cacao en poudre. L'ouverture centrale (8) avec ses dégagements permet de centrer la coque sur l'élément support par les ergots (6).

L'élément support a normalement un diamètre de 18-20 cm et la tige de préhension une hauteur de 6-8 cm et un diamètre de 2-3 cm. Les pointes de retenue ont une hauteur de 7 mm.

La coque de retenue a une hauteur de 6-8 cm.

On dispose ainsi d'un emballage très fiable, de bonne esthétique, léger et pas encombrant. Il peut être posé tel quel sur la table du consommateur.

## Revendications

1. Emballage pour produits alimentaires en portions caractérisé en ce qu'il comprend un élément support constitué par une tige de préhension et au moins deux plateaux pour lesdites portions solidaires du bas de ladite tige, perpendiculairement à celle-ci et une coque de protection pour coiffer lesdits plateaux, ménageant un espace pour les portions et comprenant une ouverture dans laquelle s'engage le haut de la tige de préhension.

2. Emballage selon la revendication 1, caractérisé en ce que le haut de la tige de préhension comprend des ergots de centrage coopérant avec des dégagements correspondant de l'ouverture de la coque de protection.

3. Emballage selon l'une des revendications 1 ou 2, caractérisé en ce que l'espace entre les plateaux successifs de l'élément support est évidé.

4. Emballage selon l'une des revendications 1 à 3, caractérisé en ce que l'élément support comprend entre 2 et 6 plateaux disposés symétriquement par rapport à la tige de préhension.

5. Emballage selon la revendication 4, caractérisé en ce que l'élément support comprend 4 plateaux.

6. Emballage selon l'une des revendications 1 à 5, caractérisé en ce que l'élément support comporte une nervure de renforcement pour chaque plateau s'étendant radialement dudit plateau vers la tige de préhension.

7. Emballage selon l'une des revendications 1 à 6, caractérisé en ce que la tige de préhension est de forme cylindrique, tronconique ou de section parallélépipédique.

8. Emballage selon l'une des revendications 1 à 7, caractérisé en ce que chaque plateau de l'élément support comporte entre 1 et 6 pointes de retenue, de préférence 2.

9. Emballage selon la revendication 8, caractérisé en ce que les pointes de retenués ont une hauteur comprise entre 4 et 10 mm, de préférence 7 mm.

10. Emballage selon l'une quelconque des revendications 1 à 9, caractérisé en ce que les plateaux de l'élément support sont de forme circulaire.

11. Emballage selon l'une des revendications 1 à 10, caractérisé en ce que l'élément support et la coque de protection sont en un matériau choisi parmi le polystyrène, polypropylène, polyéthylène, polyéthylène téréphtalate, polycarbonate et polychlorure de vinyle.

## Claims

1. A pack for food products in portions, characterized in that it comprises a support element in the form of a gripping stem, at least two plates for the portions which are fixed to the bottom of the stem perpendicularly thereof and a protective shell which surrounds the plates, forming a space for the portions and comprising an opening in which the top of the gripping stem engages.

2. A pack as claimed in claim 1, characterized in that the top of the gripping stem comprises centring lugs cooperating with corresponding recesses in the opening of the protective shell.

3. A pack as claimed in claim 1 or 2, characterized in that the space between the successive plates of the support element is hollow.

4. A pack as claimed in any of claims 1 to 3, characterized in that the support element comprises between 2 and 6 plates arranged symmetrically in relation to the gripping stem.

5. A pack as claimed in claim 4, characterized in that the support element comprises 4 plates.

6. A pack as claimed in any of claims 1 to 5, characterized in that the support element comprises a reinforcing rib for each plate which extends radially from the plate to the gripping stem.

7. A pack as claimed in any of claims 1 to 6, characterized in that the gripping stem is cylindrical or frustoconical in shape or of parallelepipedic cross-section.

8. A pack as claimed in any of claims 1 to 7, characterized in that each plate of the support element comprises between one and six and preferably two holding pins.

9. A pack as claimed in claim 8, characterized in that the holding pins have a height of 4 to 10 mm and preferably 7 mm.

10. A pack as claimed in any of claims 1 to 9, characterized in that the plates of the support element are circular in shape.

11. A pack as claimed in any of claims 1 to 10, characterized in that the support element and the protective shell are made of a material selected from polystyrene, polypropylene, polyethylene, polyethylene terephthalate, polycarbonate and polyvinyl chloride.

## Patentansprüche

1. Verpackung für portionierte Lebensmittelprodukte, dadurch gekennzeichnet, daß sie ein Tragelement, das aus einem Greifstift und mindestens zwei Platten für die Portionen besteht, die mit dem unteren Ende des Stifts senkrecht zu diesem fest verbunden sind, und eine Schutzhaube zum Abdecken dieser Platten aufweist, die einen Raum für die Portionen bildet und eine Öffnung besitzt, in die das obere Ende des Greifstiftes eintritt.

2. Verpackung nach Anspruch 1, dadurch gekennzeichnet, daß das obere Ende des Greifstiftes Zentriernasen aufweist, die mit entsprechenden Aussparungen der Öffnung der Schutzhaube zusammenwirken.

3. Verpackung nach einem der Ansprüche 1 oder 2, dadurch gekennzeichnet, daß der Raum zwischen den aufeinanderfolgenden Platten des Tragelements ausgespart ist.

4. Verpackung nach einem der Ansprüche 1 bis 3, dadurch gekennzeichnet, daß das Tragelement zwei bis sechs Platten aufweist, die bezüglich des Greifstiftes symmetrisch angeordnet sind.

5. Verpackung nach Anspruch 4, dadurch gekennzeichnet, daß das Tragelement vier Platten aufweist.

6. Verpackung nach einem der Ansprüche 1 bis 5, dadurch gekennzeichnet, daß das Tragelement eine Verstärkungsrippe für jede Platte besitzt, die sich radial von dieser Platte auf den Greifstift zu erstreckt.

7. Verpackung nach einem der Ansprüche 1 bis 6, dadurch gekennzeichnet, daß der Greifstift zylindrisch oder kegelstumpfförmig ist oder einen parallelepipedischen Schnitt hat.

8. Verpackung nach einem der Ansprüche 1 bis 7, dadurch gekennzeichnet, daß jede Platte des Tragelements ein bis sechs und vorzugsweise zwei Rückhaltespitzen aufweist.

9. Verpackung nach Anspruch 8, dadurch gekennzeichnet, daß die Rückhaltespitzen eine Höhe von 4 bis 10 mm und vorzugsweise 7 mm haben.

10. Verpackung nach einem der Ansprüche 1 bis 9, dadurch gekennzeichnet, daß die Platten des Tragelements kreisförmig sind.

11. Verpackung nach einem der Ansprüche 1 bis 10, dadurch gekennzeichnet, daß das Tragelement und die Schutzhaube aus einem Werkstoff bestehen, der ausgewählt ist aus Polystyrol, Polypropylen, Polyethylen, Polyethylenterephtalat, Polycarbonat und Polyvinylchlorid.
